# FASCICULE DE BREVET EUROPEEN

(11) **EP 4 635 360 B1**
(45) Date de publication et mention de la délivrance du brevet: **24.06.2026**
(21) Numéro de dépôt: 25162115.7
(22) Date de dépôt: 06.03.2025
(51) Int. Cl.: A45B 15/00, A45B 25/02, A45B 25/18, E04H 15/28

(54) **DISPOSITIF AMOVIBLE DE FIXATION DE BALEINES DE PARASOL À UNE TOILE DE PARASOL**
ABNEHMBARE VORRICHTUNG ZUR BEFESTIGUNG VON SONNENSCHIRMBÜGELN AN EINEM SONNENSCHIRMTUCH
REMOVABLE DEVICE FOR ATTACHING UMBRELLA RIBS TO A PARASOL COVER

(30) Priorité: 19.04.2024 LU 506969
(43) Date de publication de la demande: 22.10.2025
(73) Titulaire: JJA, 95000 Gonesse (FR)
(72) Inventeur: DEMERY, Julien, Belloy (FR)
(74) Mandataire: Dennemeyer & Associates S.A.

(56) Documents cités:
- DE-C- 227 503
- FR-A- 1 431 627
- TW-U- M 379 356

## Description

La présente invention concerne un dispositif amovible de fixation de baleine de parasol. Une baleine de parapluie concerne chacune des tiges de métal flexible qui forment l'armature d'un parapluie ou d'un parasol.

L'art antérieur est composé des documents brevets suivants : TWM379356U, FR1431627, DE227503, CN218105121U, CN215958660U, CN215303539U, CN215125021U, CN212971972U, CN209883251U, CN209628829U, CN209594943U, CN208048210U, KR200488147U, CN207428611U, CN107594795, TWM548471, JP2016059456, CN203735621U.

### Résumé de l'invention:

La présente invention est divulguée dans le jeu de revendications en annexe.

La fonction principale du dispositif de la présente invention est de solidariser et de désolidariser facilement un dispositif amovible de fixation de baleines d'une toile de parasol. Une tige du dispositif traverse un oeillet dans la toile du parasol afin de solidariser le dispositif de la présente invention avec la toile de parasol. La fonction secondaire d'une languette est de suspendre des accessoires.

La présente invention concerne un dispositif de fixation amovible de baleine de parasol à une toile de parasol comprenant :
- au-moins une pièce femelle inférieure (1) longitudinale en forme de L renversé possédant une extrémité surélevée (1A) par rapport son extrémité opposée (1B) du L renversé,
- au-moins une pièce mâle (2) longitudinale coopérant avec ladite pièce femelle inférieure (1),
- au-moins une pièce supérieure (3) longitudinale parallèle à l'axe médian longitudinal de ladite pièce mâle inférieure (1) longitudinale,
- au-moins une première tige (4) reliant de manière solidaire l'extrémité surélevée (1A) de ladite pièce femelle inférieure (1) à une première extrémité (3A) de ladite pièce supérieure (3),
- ladite tige (4) permettant à ladite pièce supérieure (3) de pivoter dans un plan parallèle au plan décrit par l'axe médian longitudinal de ladite pièce femelle inférieure (1),
- au-moins une seconde tige (5) positionnée de manière solidaire à ladite extrémité (1B) de ladite pièce femelle inférieure (1),
- ladite seconde tige (5) possédant une tête (5A) venant se loger dans une ouverture (3C) de ladite pièce supérieure (3), ladite ouverture (3C) étant de forme complémentaire à la forme de ladite tête (5A),
ladite ouverture (3C) étant localisée à une extrémité (3B) de ladite pièce supérieure (3), ladite extrémité (3B) étant opposée à ladite première extrémité (3A) coopérant avec ladite première tige (4).

De préférence, la pièce supérieure (3) est sensiblement de même longueur que la pièce femelle inférieure (1) longitudinale .

De préférence, ladite pièce femelle inférieure (1) longitudinale comporte une languette inférieure (6) possédant une extrémité recourbée (6A) en direction de ladite pièce femelle inférieure (1).

De préférence, ladite languette (6) est solidaire d'une extrémité de ladite pièce femelle inférieure (1).

De préférence, ladite pièce femelle inférieure (1) est creuse.

De préférence, la pièce mâle (2) comporte une pluralité de rainures (2A) et d'aspérités (2B) localisés à une première extrémité (2B) opposée à une seconde extrémité (2A) lisse d'introduction de la pièce mâle (2) à l'intérieur de la pièce femelle inférieure (1) longitudinale, ladite seconde extrémité (2A) lisse coopérant avec l'extrémité (1B) de ladite pièce femelle inférieure (1).

De préférence, la pièce mâle (2) comporte de 4 à 10 rainures (2A) et aspérités (2B).

De préférence, l'espace entre la pièce supérieure (3) longitudinale et la pièce femelle (1) longitudinale est compris entre 2 mm et 15 mm, 3 mm et 14 mm, 4 mm et 13 mm, 5 mm et 12 mm, 6 mm et 11 mm, 7 mm et 10 mm, 8 mm et 9 mm.

De préférence, la première tige (4) et la seconde tige (5) possèdent une forme en champignon. De préférence, la pièce supérieure (3) longitudinale comporte une ouverture (3C) complémentaire à la tête (5A) du champignon et ladite pièce supérieure (3) longitudinale est uniquement ouverte sur un coté latéral de ladite pièce supérieure (3) pour le passage de ladite tête (5A) du champignon, ladite tête (5A) étant prise en étau par ladite ouverture (3C).

De préférence, la pièce supérieure (3) longitudinale est mobile par rapport à la pièce femelle (1) longitudinale.

De préférence, la pièce femelle inférieure (1) longitudinale comporte une ouverture (1C) complémentaire à la tête (4A) du champignon et ladite pièce femelle inférieure (1) est uniquement ouverte sur le côté latéral supérieur de ladite pièce femelle inférieure (1) pour le passage de ladite tête (4A) du champignon de la tige (4), ladite tête (4A) étant prise en étau par ladite ouverture (1C).

De préférence, la pièce femelle inférieure (1) longitudinale est en forme de L renversé et possède un premier bras comportant l'extrémité surélevée (1A), ledit premier bras étant plus court que le second bras long comportant l'extrémité opposée (1B) plus longue du L renversé. De préférence, le premier bras possède un axe médian vertical incliné d'un angle supérieur à 90 degrés par rapport à l'axe médian horizontal du second bras de la pièce femelle inférieure (1) longitudinale.

De préférence, la distance entre la première tige (4) et la seconde tige (5) est comprise entre 10 mm et 50 mm, 15mm et 45mm, 20mm et 40mm, 25mm et 35mm, 25mm et 30mm.

Pour ouvrir le fermoir, il suffit de faire pivoter la pièce supérieure (3) dans le sens trigonométrique avec un peu de force afin de déclipser ladite pièce supérieure de la pièce femelle inférieure (1).

Une fois la pièce ouverte, on peut insérer l'œillet de la toile dans la tige (5) prévue à cet effet. Une fois l'œillet de la toile inséré dans la tige (5), on pivote le fermoir dans le sens horaire jusqu'à la butée en s'assurant de bien entendre le clic qui annonce la bonne fermeture de celle-ci.

Pour le retrait du dispositif de la toile: répéter l'opération en sens inverse.

### Description des figures :

**La** **figure 1** montre une vue en perspective du dispositif de la présente invention en position fermée avec la pièce mobile étant la pièce supérieure (3) servant de fermoir lorsque l'œillet de la toile est pris dans l'axe de la tige (5), lors de la fermeture de la pièce un clic se fait entendre qui maintient le fermoir en position fermé.
**La** **figure 2** montre une vue de coté de la pièce supérieure avant coopération/enclenchement avec la pièce femelle et la pièce mâle inférieure.
**La** **figure 3** montre une vue du dessus du dispositif en position ouverte avec la pièce supérieure (3) étant mobile par rapport à la pièce femelle (1).
**La** **figure 4** montre le dispositif de la présente invention en position fermée et solidarisé avec un œillet d'une toile de parasol.

## Revendications

1. Dispositif de fixation amovible de baleine de parasol à une toile de parasol, ledit dispositif comprenant:
- au-moins une pièce femelle inférieure (1) longitudinale en forme de L renversé possédant une extrémité surélevée (1A) par rapport son extrémité opposée (1B) du L renversé,
- au-moins une pièce mâle (2) longitudinale coopérant avec ladite pièce femelle inférieure (1),
- au-moins une pièce supérieure (3) longitudinale parallèle à l'axe médian longitudinal de ladite pièce mâle inférieure (1) longitudinale,
- au-moins une première tige (4) reliant de manière solidaire l'extrémité surélevée (1A) de ladite pièce femelle inférieure (1) à une première extrémité (3A) de ladite pièce supérieure (3),
- ladite tige (4) permettant à ladite pièce supérieure (3) de pivoter dans un plan parallèle au plan décrit par l'axe médian longitudinal de ladite pièce femelle inférieure (1),
- au-moins une seconde tige (5) positionnée de manière solidaire à ladite extrémité (1B) de ladite pièce femelle inférieure (1),
- ladite seconde tige (5) possédant une tête (5A) venant se loger dans une ouverture (3C) de ladite pièce supérieure (3), ladite ouverture (3C) étant de forme complémentaire à la forme de ladite tête (5A),
ladite ouverture (3C) étant localisée à une extrémité (3B) de ladite pièce supérieure (3), ladite extrémité (3B) étant opposée à ladite première extrémité (3A) coopérant avec ladite première tige (4).

2. Dispositif selon la revendication 1, dans lequel la pièce supérieure (3) est sensiblement de même longueur que la pièce femelle inférieure (1) longitudinale.

3. Dispositif selon la revendication 1, dans lequel ladite pièce femelle inférieure (1) longitudinale comporte une languette inférieure (6) possédant une extrémité recourbée (6A) en direction de ladite pièce femelle inférieure (1).

4. Dispositif selon la revendication 3, dans lequel ladite languette (6) est solidaire d'une extrémité de ladite pièce femelle inférieure (1).

5. Dispositif selon la revendication 1, dans lequel ladite pièce femelle inférieure (1) est creuse.

6. Dispositif selon la revendication 1, dans lequel la pièce mâle (2) comporte une pluralité de rainures (2A) et d'aspérités (2B) localisés à une première extrémité (2B) opposée à une seconde extrémité (2A) lisse d'introduction de la pièce mâle (2) à l'intérieur de la pièce femelle inférieure (1) longitudinale, ladite seconde extrémité (2A) lisse coopérant avec l'extrémité (1B) de ladite pièce femelle inférieure (1).

7. Dispositif selon la revendication 6, dans lequel la pièce mâle (2) comporte de 4 à 10 rainures (2A) et aspérités (2B).

8. Dispositif selon la revendication 1, dans lequel l'espace entre la pièce supérieure (3) longitudinale et la pièce femelle (1) longitudinale est compris entre 2 mm et 15 mm.

9. Dispositif selon la revendication 1, dans lequel la première tige (4) et la seconde tige (5) possèdent une forme en champignon.

10. Dispositif selon la revendication 9, dans lequel la pièce supérieure (3) longitudinale comporte une ouverture (3C) complémentaire à la tête (5A) du champignon et ladite pièce supérieure (3) longitudinale est uniquement ouverte sur un coté latéral de ladite pièce supérieure (3) pour le passage de ladite tête (5A) du champignon, ladite tête (5A) étant prise en étau par ladite ouverture (3C).

11. Dispositif selon la revendication 1, dans lequel la pièce femelle inférieure (1) longitudinale comporte une ouverture (1C) complémentaire à la tête (4A) du champignon et ladite pièce femelle inférieure (1) est uniquement ouverte sur le côté latéral supérieur de ladite pièce femelle inférieure (1) pour le passage de ladite tête (4A) du champignon de la tige (4), ladite tête (4A) étant prise en étau par ladite ouverture (1C).

12. Dispositif selon la revendication 1, dans lequel la pièce femelle inférieure (1) longitudinale en forme de L renversé possède un premier bras comportant l'extrémité surélevée (1A), ledit premier bras étant plus court que le second bras long comportant l'extrémité opposée (1B) du L renversé.

13. Dispositif selon la revendication 12, dans lequel le premier bras possède un axe médian vertical incliné d'un angle supérieur à 90 degrés par rapport à l'axe médian horizontal du second bras de la pièce femelle inférieure (1) longitudinale.

14. Dispositif selon la revendication 1, dans lequel la distance entre la première tige (4) et la seconde tige (5) est comprise entre 10 et 50 mm.

## Patentansprüche

1. Vorrichtung zur lösbaren Befestigung eines Sonnenschirmgestells an einem Sonnenschirmtuch, wobei die Vorrichtung Folgendes umfasst:
- mindestens ein längliches unteres Aufnahmeteil (1) in Form eines umgekehrten L, das in Bezug auf sein dem umgekehrten L gegenüberliegendes Ende (1B) ein erhöhtes Ende (1A) besitzt,
- mindestens ein längliches Einsteckteil (2), das mit dem unteren Aufnahmeteil (1) zusammenwirkt,
- mindestens ein längliches oberes Teil (3), das parallel zur Längsmittelachse des länglichen unteren Einsteckteils (2) verläuft,
- mindestens eine erste Stange (4), die das erhöhte Ende (1A) des unteren Aufnahmeteils (1) fest mit einem ersten Ende (3A) des oberen Teils (3) verbindet,
- wobei die Stange (4) es dem oberen Teil (3) ermöglicht, in einer Ebene zu schwenken, die parallel zu der durch die Längsmittelachse des unteren Aufnahmeteils (1) beschriebenen Ebene verläuft,
- mindestens eine zweite Stange (5), die fest mit dem Ende (1B) des unteren Aufnahmeteils (1) positioniert ist,
- wobei die zweite Stange (5) einen Kopf (5A) besitzt, der sich in eine Öffnung (3C) des oberen Teils (3) einfügt, wobei die Öffnung (3C) eine zur Form des Kopfes (5A) komplementäre Form aufweist,
wobei sich die Öffnung (3C) an einem Ende (3B) des oberen Teils (3) befindet, wobei das Ende (3B) dem ersten, mit der ersten Stange (4) zusammenwirkenden Ende (3A) gegenüberliegt.

2. Vorrichtung nach Anspruch 1, bei der das obere Teil (3) im Wesentlichen dieselbe Länge wie das längliche untere Aufnahmeteil (1) aufweist.

3. Vorrichtung nach Anspruch 1, bei der das längliche untere Aufnahmeteil (1) eine untere Lasche (6) einschließt, die ein in Richtung des unteren Aufnahmeteils (1) gebogenes Ende (6A) besitzt.

4. Vorrichtung nach Anspruch 3, bei der die Lasche (6) fest an einem Ende des unteren Aufnahmeteils (1) sitzt.

5. Vorrichtung nach Anspruch 1, bei der das untere Aufnahmeteil (1) hohl ist.

6. Vorrichtung nach Anspruch 1, bei der das Einsteckteil (2) eine Vielzahl von Nuten (2A) und Rauheiten (2B) einschließt, die sich an einem ersten Ende (2B) befinden, das einem zweiten, glatten Ende (2A) zur Einführung des Einsteckteils (2) in das Innere des länglichen unteren Aufnahmeteils (1) gegenüberliegt, wobei das glatte zweite Ende (2A) mit dem Ende (1B) des unteren Aufnahmeteils (1) zusammenwirkt.

7. Vorrichtung nach Anspruch 6, bei der das Einsteckteil (2) 4 bis 10 Nuten (2A) und Rauheiten (2B) einschließt.

8. Vorrichtung nach Anspruch 1, bei welcher der Raum zwischen dem länglichen oberen Teil (3) und dem länglichen Aufnahmeteil (1) zwischen 2 mm und 15 mm beträgt.

9. Vorrichtung nach Anspruch 1, bei der die erste Stange (4) und die zweite Stange (5) eine pilzförmige Form besitzen.

10. Vorrichtung nach Anspruch 9, bei der das längliche obere Teil (3) eine zum Kopf (5A) des Pilzes komplementäre Öffnung (3C) einschließt und das längliche obere Teil (3) nur an einer seitlichen Seite des oberen Teils (3) für den Durchgang des Kopfes (5A) des Pilzes offen ist, wobei der Kopf (5A) von der Öffnung (3C) fest eingeklemmt wird.

11. Vorrichtung nach Anspruch 1, bei der das längliche untere Aufnahmeteil (1) eine zum Kopf (4A) des Pilzes komplementäre Öffnung (1C) einschließt und das untere Aufnahmeteil (1) nur an der oberen seitlichen Seite des unteren Aufnahmeteils (1) für den Durchgang des Kopfes (4A) des Pilzes der Stange (4) offen ist, wobei der Kopf (4A) von der Öffnung (1C) fest eingeklemmt wird.

12. Vorrichtung nach Anspruch 1, bei der das längliche untere Aufnahmeteil (1) in Form eines umgekehrten L einen ersten Arm besitzt, der das erhöhte Ende (1A) einschließt, wobei der erste Arm kürzer als der lange zweite Arm ist, der das dem umgekehrten L gegenüberliegende Ende (1B) einschließt.

13. Vorrichtung nach Anspruch 12, bei welcher der erste Arm eine vertikale Mittelachse besitzt, die in einem Winkel von mehr als 90 Grad in Bezug auf die horizontale Mittelachse des zweiten Arms des länglichen unteren Aufnahmeteils (1) geneigt ist.

14. Vorrichtung nach Anspruch 1, bei welcher der Abstand zwischen der ersten Stange (4) und der zweiten Stange (5) zwischen 10 und 50 mm beträgt.

## Claims

1. A removable device for fastening an umbrella rib to an umbrella fabric, said device comprising:
- at least one longitudinal lower female part (1) with an inverted L shape, having one end (1A) raised with respect to the opposite end (1B) thereof of the inverted L,
- at least one longitudinal male part (2) cooperating with said lower female part (1),
- at least one longitudinal upper part (3) parallel to the mean longitudinal axis of said longitudinal lower male part (2),
- at least one first rod (4) rigidly connecting the raised end (1A) of said lower female part (1) to the first end (3A) of said upper part (3),
- said rod (4) allowing said upper part (3) to pivot in a plane parallel to the plane defined by the mean, longitudinal axis of said lower female part (1),
- at least one second rod (5) rigidly positioned at said end (1B) of said lower female part (1),
- said second rod (5) having a head (5A) being housed in an opening (3C) of said upper part (3), said opening (3C) having a shape complementary with the shape of said head (5A),
said opening (3C) being located at one end (3B) of said upper part (3), said end (3B) being opposite to said first end (3A) cooperating with said first rod (4).

2. The device according to claim 1, wherein the upper part (3) is substantially of the same length as the longitudinal lower female part (1).

3. The device according to claim 1 wherein said longitudinal lower female part (1) has a lower tab (6) having an end (6A) curved back in the direction of said lower female part (1).

4. The device according to claim 3, wherein said tab (6) is rigidly fixed to one end of said lower female part (1).

5. The device according to claim 1, in said lower female part (1) is hollow.

6. The device according to claim 1 wherein the male part (2) includes a plurality of grooves (2A) and asperities (2B) located at a first end (2B) opposite a smooth, second end (2A) for introducing the male part (2) into the longitudinal lower female part (1), said smooth, second end (2A) cooperating with the end (1B) of said lower female part (1).

7. The device according to claim 6, wherein the male part (2) includes from 4 to 10 grooves (2A) and asperities (2B).

8. The device according to claim 1, wherein the space between the longitudinal upper part (3) and the longitudinal female part (1) is comprised between 2 mm and 15 mm.

9. The device according to claim 1, wherein the first rod (4) and the second rod (5) have the shape of a mushroom.

10. The device according to claim 9, wherein the longitudinal upper part (3) includes an opening (3C) complementary with the mushroom head (5A) and said longitudinal upper part (3) is only open on one lateral side of said upper part (3) for the passage of said mushroom head (5A), said head (5A) being clamped by said opening (3C).

11. The device according to claim 1 wherein the longitudinal lower female part (1) includes an opening (1C) complementary with the mushroom head (4A) and said lower female part (1) is only open on the lateral side of said lower female part (1) for the passage of said mushroom head (4A) of the rod (4), said head (4A) being clamped by said opening (1C).

12. The device according to claim 1 wherein the longitudinal lower female part (1) with an inverted L shape, has a first arm including a raised end (1A), said first arm being shorter than the second long arm including the opposite end (1B) of the inverted L.

13. The device according to claim 12, wherein the first arm has a vertical, mean axis inclined at an angle greater than 90 degrees with respect to the horizontal, mean axis of the second arm of the longitudinal lower female part (1).

14. The device according to claim 1, wherein the distance between the first rod (4) and the second rod (5) is comprised between 10 and 50 mm.
